# EUROPÄISCHE PATENTSCHRIFT

(11) **EP 4 023 827 B1**
(45) Veröffentlichungstag und Bekanntmachung des Hinweises auf die Patenterteilung: **07.06.2023**
(21) Anmeldenummer: 22150252.9
(22) Anmeldetag: 04.01.2022
(51) Int. Cl.: E03D 9/08, G09F 19/10

(54) **WASSER ZIRKULIERENDE VERSORGUNGSVORRICHTUNG ZUR DEMONSTRATION DER FUNKTION EINER INTELLIGENTEN TOILETTE**
WATER CIRCULATING SUPPLY DEVICE FOR DEMONSTRATING THE FUNCTION OF A SMART TOILET
DISPOSITIF D'ALIMENTATION À CIRCULATION D'EAU DESTINÉ À LA DÉMONSTRATION DE LA FONCTION DES TOILETTES INTELLIGENTES

(30) Priorität: 05.01.2021 CN 202120011222 U
(43) Veröffentlichungstag der Anmeldung: 06.07.2022
(73) Patentinhaber: Oceanwell (Xiamen) Industrial Co., Ltd., Xiamen, Fujian (CN)
(72) Erfinder: Chen, Shoushun, Xiamen, Fujian (CN); Yu, Xingyi, Xiamen, Fujian (CN); Peng, Dong, Xiamen, Fujian (CN)
(74) Vertreter: Rätsch, Caroline

(56) Entgegenhaltungen:
- CN-A- 106 677 304
- CN-A- 107 802 125

## Beschreibung

### Technisches Gebiet

Die vorliegende Erfindung betrifft eine Wasser zirkulierende Versorgungsvorrichtung, insbesondere eine Versorgungsvorrichtung, die zur Demonstration der Funktion einer intelligenten Toilette zirkulierendes Wasser bereitstellt.

### Stand der Technik

Wenn intelligente Toiletten, wie sie zum Beispiel aus der CN 106 677 304 A bekannt sind, auf Messen, in Ausstellungsräumen, Einkaufszentren, Regalen usw. vorgeführt werden, ist es nicht einfach, sie an eine Wasserleitung anzuschließen, und noch schwieriger, sie mit dem Abflussrohr zu verbinden. Daher ist es nicht möglich, die Funktionen einer intelligenten Toilette zu demonstrieren. Es gibt damit keinerlei Möglichkeit, die Wasseraustrittswirkungen bei der femininen und hinteren Reinigung, der Selbstreinigung und dergleichen der intelligenten Toilette zu demonstrieren. Dies führt dazu, dass die Verbraucher die Funktionen der intelligenten Toilette bezüglich der Wasseraustrittswirkung nicht immer genau einschätzen können. Um dieses Problem zu lösen, greifen die Anbieter derzeit auf Videos zurück, um den Verbrauchern die Funktionsweise der intelligenten Toilette zu zeigen. Hierzu zeichnen sie die Prüfung des Wasseraustritts der intelligenten Toilette im Werkslabor auf und demonstrieren ihn dann den Verbrauchern über den Bildschirm, auf dem das Video abgespielt wird. Die Funktionsweise der intelligenten Toilette, die durch diese Art der Videovorführung gezeigt wird, findet jedoch nicht direkt vor den Augen des Verbrauchers statt, und es ist schwer zu sagen, ob sie echt oder manipuliert ist. Die Verbraucher sind teilweise noch nicht in der Lage, ein Verständnis für die Funktionen der intelligenten Toilette zu bekommen.

Aus der CN 107 802 125 A ist eine Wasser zirkulierende Versorgungseinrichtung zur Demonstration von Küchen- und Badprodukten, beispielsweise Armaturen, bekannt. Die Versorgungsvorrichtung weist einen Wasserbehälter mit Wasser auf, das mittels einer Pumpe dem Küchen- oder Badprodukt zugeleitet wird. Für die Demonstration der Funktion einer intelligenten Toilette ist die bekannte Versorgungseinrichtung nicht geeignet.

### Offenbarung der Erfindung

Um die Nachteile des Standes der Technik zu überwinden, schafft die vorliegende Erfindung eine Wasser zirkulierende Versorgungsvorrichtung zur Demonstration der Funktion einer intelligenten Toilette. Die technische Lösung der Erfindung ist wie folgt:
Eine Wasser zirkulierende Versorgungsvorrichtung zur Demonstration der Funktion einer intelligenten Toilette umfasst ein Gehäuse und eine Dichtungsmanschette, wobei auf einer Rückseite des Gehäuses ein WC-Beckenanschluss zum Aufstecken auf eine Abflussrohrmündung eines WC-Beckens einer intelligenten Toilette vorgesehen ist, wobei die Dichtungsmanschette am Rand des WC-Beckenanschlusses zum Abdichten der Abflussrohrmündung des Toilettensitzbeckens angeordnet ist, und wobei am Gehäuse ein Wasserzuleitungsanschluss und ein Rückflussanschluss angeordnet sind, die beide mit dem WC-Beckenanschluss kommunizieren. Die Versorgungsvorrichtung umfasst ferner eine Wasserpumpe und ein Einwegventil. Ein Wassereinlass der Wasserpumpe ist an den Wasserzuleitungsanschluss angeschlossen. Ein Wasserauslass der Wasserpumpe teilt sich in zwei Wasserwege auf, wobei der erste Wasserweg zum Anschließen an einen Wasserweg zum Waschen des menschlichen Körpers verwendet wird, der in einem WC-Sitz der intelligenten Toilette angeordnet ist, wobei der zweite Wasserweg über das Einwegventil an den Rückflussanschluss angeschlossen ist, und wobei sich das Einwegventil normalerweise im geschlossenen Zustand befindet.

Nach dem Einschalten der Wasserpumpe pumpt sie Wasser aus dem WC-Becken der intelligenten Toilette. Wenn der im WC-Sitz der intelligenten Toilette angeordnete Wasserweg zum Waschen des menschlichen Körpers geöffnet ist, fließt das Wasser durch den ersten Wasserweg in den im WC-Sitz der intelligenten Toilette angeordneten Wasserweg zum Waschen des menschlichen Körpers. Wenn der im WC-Sitz der intelligenten Toilette angeordnete Wasserweg zum Waschen des menschlichen Körpers geschlossen ist, öffnet das Wasser das Einwegventil und fließt über das Einwegventil und durch den Rückflussanschluss zurück in das WC-Becken der intelligenten Toilette.

Diese Erfindung hat folgende Vorteile gegenüber dem Stand der Technik:
Nachdem die erfindungsgemäße Vorrichtung mit dem WC-Beckenanschluss und der Dichtungsmanschette an der Abflussrohrmündung des WC-Beckens der intelligenten Toilette installiert wurde, saugt sie über die Wasserpumpe Wasser aus dem WC-Becken. Wenn der WC-Sitz der intelligenten Toilette angeordnete Wasserweg zum Waschen des menschlichen Körpers zur Demonstration der Funktion geöffnet ist, wird das Wasser, weil es prinzipiell immer vom höheren zum niedrigen Druck läuft, vom ersten Wasserweg in den im WC-Sitz der intelligenten Toilette angeordneten Wasserweg zum Waschen des menschlichen Körpers fließen, da sich das Einwegventil im geschlossenen Zustand befindet. Wenn der im WC-Sitz der intelligenten Toilette angeordnete Wasserweg zum Waschen des menschlichen Körpers geschlossen ist, erhöht sich der Wasserdruck im Wasserweg und das Einwegventil kann automatisch geöffnet werden, so dass das Wasser über den zweiten Wasserweg zurück in das WC-Becken fließt. Die erfindungsgemäße Vorrichtung kann also das Wasser aus dem WC-Becken pumpen und dem WC-Sitz der intelligenten Toilette während einer normalen Demonstration zuführen, ohne dass ein großer Wassertank installiert werden muss. Das von dem WC-Sitz der intelligenten Toilette abgespritzte Wasser fließt zurück in das WC-Becken und wird wiederverwendet, ohne dass ein Anschluss an die Wasserleitung und das Abflussrohr erforderlich ist. Die erfindungsgemäße Vorrichtung ermöglicht also eine Demonstration der Funktionen der intelligenten Toilette zu jeder Zeit und an jedem Ort, wobei die Montage und Demontage einfach und schnell durchzuführen ist, wodurch das technische Problem bei der Vorführung intelligenter Toiletten vor Ort grundlegend gelöst wird.

### Kurzbeschreibung der Zeichnungen

Die Erfindung wird im Folgenden im Zusammenhang mit den beigefügten Zeichnungen und Ausführungsbeispielen näher beschrieben.
Fig. 1 zeigt eine schematische dreidimensionale Darstellung einer Wasser zirkulierenden Versorgungsvorrichtung zur Demonstration der Funktion einer intelligenten Toilette.
Fig. 2 zeigt eine schematische dreidimensionale Explosionsdarstellung der Wasser zirkulierenden Versorgungsvorrichtung zur Demonstration der Funktion einer intelligenten Toilette.
Fig. 3 zeigt eine schematische dreidimensionale Explosionsdarstellung eines Einwegventils.
Fig. 4 zeigt eine schematische Schnittdarstellung des Einwegventils im geschlossenen Zustand.
Fig. 5 zeigt eine schematische Schnittdarstellung des Einwegventils im offenen Zustand.
Fig. 6 zeigt eine schematische Darstellung der Wasserwege der Wasser zirkulierenden Versorgungsvorrichtung zur Demonstration der Funktion einer intelligenten Toilette.
Fig. 7 zeigt eine schematische Darstellung der Wasser zirkulierenden Versorgungsvorrichtung zur Demonstration der Funktion einer intelligenten Toilette, die auf einem WC-Becken montiert ist.

### Ausführungsbeispiel der Erfindung

Wie in Fig. 1 bis 7 dargestellt, wird eine Wasser zirkulierende Versorgungsvorrichtung zur Demonstration der Funktion einer intelligenten Toilette gezeigt, mittels der das Wasser aus einem WC-Becken A der intelligenten Toilette gepumpt und anschließend über einen in einem WC-Sitz B der intelligenten Toilette angeordneten Wasserweg zum Waschen des menschlichen Körpers zurück in das WC-Becken A der intelligenten Toilette gespritzt werden kann. Alternativ fließt das aus dem WC-Becken A der intelligenten Toilette gepumpte Wasser direkt zurück in das WC-Becken A der intelligenten Toilette, wodurch ein Zirkulieren bzw. Wiederverwenden von Wasser erreicht wird. Der im WC-Sitz B der intelligenten Toilette angeordnete Wasserweg zum Waschen des menschlichen Körpers ist der jeweilige Wasserauslasskanal der Reinigungseinrichtung im WC-Sitz der intelligenten Toilette. Er kann, abhängig vom Aufbau der Reinigungseinrichtung im WC-Sitz der intelligenten Toilette, der Wasserweg für die feminine und hintere Reinigung oder auch der Selbstreinigungswasserweg der Reinigungseinrichtung sein. Die erfindungsgemäße Vorrichtung versorgt nur die Reinigungseinrichtung des WC-Sitzes der intelligenten Toilette mit Wasser.

Die Wasser zirkulierende Versorgungsvorrichtung zur Demonstration der Funktion der intelligenten Toilette umfasst ein Gehäuse 10 und eine Dichtungsmanschette 20, wobei auf einer Rückseite des Gehäuses 10 ein WC-Beckenanschluss 12 zum Aufstecken auf eine Abflussrohrmündung A01 des WC-Beckens A der intelligenten Toilette vorgesehen ist, und wobei die Dichtungsmanschette 20 am Rand des WC-Beckenanschlusses 12 zum Abdichten der Abflussrohrmündung A01 des WC-Beckens angeordnet ist. Das Gehäuse 10 kann also direkt auf die Abflussrohrmündung A01 des WC-Beckens aufgesetzt werden, wobei die Dichtungsmanschette 20 für eine Dichtverbindung sorgt.

Am Gehäuse 10 sind ein Wasserzuleitungsanschluss 14 und ein Rückflussanschluss 16 angeordnet, die beide mit dem WC-Beckenanschluss kommunizieren. Ferner umfasst die erfindungsgemäße Vorrichtung eine Wasserpumpe 30 und ein Einwegventil 40, wobei ein Wassereinlass der Wasserpumpe 30 an den Wasserzuleitungsanschluss 14 (direkt oder über eine Wasserleitung) angeschlossen ist, so dass die Wasserpumpe 30 über den Wasserzuleitungsanschluss 14 das Wasser aus dem WC-Becken A pumpen kann. Ein Wasserauslass der Wasserpumpe 30 teilt sich in zwei Wasserwege auf, wobei der erste Wasserweg zum Anschließen an den im WC-Sitz B der intelligenten Toilette angeordneten Wasserweg zum Waschen des menschlichen Körpers verwendet wird und der Wasserzufuhr zu der Reinigungseinrichtung des WC-Sitzes der intelligenten Toilette dient sowie ferner es der Reinigungseinrichtung ermöglicht, die entsprechende Spülung durchzuführen. Der zweite Wasserweg ist über das Einwegventil 40 an den Rückflussanschluss 16 angeschlossen, wobei sich das Einwegventil 40 normalerweise im geschlossenen Zustand befindet. Folglich wird das von der Wasserpumpe 30 abgepumpte Wasser über den Rückflussanschluss 16 wieder in das WC-Becken A zurückgeleitet, wenn die Reinigungseinrichtung des WC-Sitzes der intelligenten Toilette nicht betrieben wird.

Wenn die Funktion des WC-Sitzes der intelligenten Toilette demonstriert werden soll, wird die Wasserpumpe 30 eingeschaltet, um Wasser zu pumpen. Die Wasserpumpe 30 pumpt das Wasser aus dem WC-Becken A der intelligenten Toilette. Wenn der im WC-Sitz B der intelligenten Toilette angeordnete Wasserweg zum Waschen des menschlichen Körpers geöffnet wird (d.h. die Reinigungseinrichtung aktiviert ist), tritt das Wasser durch den ersten Wasserweg in den im WC-Sitz der intelligenten Toilette angeordneten Wasserweg zum Waschen des menschlichen Körpers ein, da der zweite Wasserweg durch das Einwegventil 40 unterbrochen ist, wodurch eine Reinigung ermöglicht wird. Wenn der im WC-Sitz der intelligenten Toilette angeordnete Wasserweg zum Waschen des menschlichen Körpers geschlossen wird, sind zu diesem Zeitpunkt sowohl der erste als auch der zweite Wasserweg unterbrochen. Deshalb steigt der Wasserdruck in den Wasserwegen weiter an. Schließlich öffnet das Wasser das Einwegventil 40 und fließt durch das Einwegventil 40 und sodann über den Rückflussanschluss 16 zurück in das WC-Becken A der intelligenten Toilette.

Vorzugsweise umfasst das Einwegventil 40 einen Ventilkörper 42, einen Schließkörper 44 und ein elastisches Element 46, wobei der Ventilkörper 42 über einen Wassereinlasskanal 421, einen Wasserauslasskanal 422 und einen Wasserableitungskanal 423 verfügt. Der Schließkörper 44 und das elastische Element 46 sind in dem Ventilkörper 42 derart angeordnet, dass das elastische Element 46 den Schließkörper 44 vorspannt, um den Wassereinlasskanal 421 zu schließen. Der Wasserableitungskanal 423 und der Wassereinlasskanal 421 kommunizieren miteinander. Der erste Wasserweg verläuft vom Wasserauslass der Wasserpumpe 30 durch den Wassereinlasskanal 421 und den Wasserableitungskanal 423 hindurch und ist mit dem im WC-Sitz B der intelligenten Toilette angeordneten Wasserweg zum Waschen des menschlichen Körpers verbunden. Im geöffneten Zustand des Einwegventils 40 verläuft der zweite Wasserweg vom Wasserauslass der Wasserpumpe 30 durch den Wassereinlasskanal 421 und den Wasserauslasskanal 422 hindurch und ist mit dem Rückflussanschluss 16 verbunden. Es versteht sich, dass der Wasserauslass der Wasserpumpe 30 auch direkt in zwei Stränge geteilt sein kann, von denen der eine an den Wassereinlasskanal 421 und der andere an den Rückflussanschluss 16 angeschlossen ist. Dies bedeutet, dass der Wasserableitungskanal 423 nicht notwendigerweise am Ventilkörper des Einwegventils 40 angeordnet sein muss. Ferner kann das Einwegventil bei der erfindungsgemäßen Vorrichtung auch eine andere Konstruktion aufweisen.

Vorzugsweise umfasst der Ventilkörper 42 ein Bodengehäuse 424 und eine obere Abdeckung 425, die das Bodengehäuse von oben abdeckt, wobei der Wassereinlasskanal 421 am unteren Ende des Bodengehäuses 424 vorgesehen ist, wobei der Wasserableitungskanal 423 seitlich am Bodengehäuse 424 angeordnet ist, wobei der Wasserauslasskanal 422 an der oberen Abdeckung 425 angeordnet ist, wobei der Schließkörper 44 vertikal bewegbar in dem Bodengehäuse 424 angeordnet ist, und wobei das elastische Element 46 zwischen dem Schließkörper 44 und der oberen Abdeckung 425 gespannt ist. Im Normalzustand drückt das elastische Element 46 den Schließkörper 44 nach unten, um den Wassereinlasskanal 421 zu schließen, so dass das Wasser aus dem Wasserableitungskanal 423 herausfließt. Kann das Wasser nicht aus dem Wasserableitungskanal 423 abfließen, steigt der Wasserdruck im Wassereinlasskanal 421 an und drückt den Schließkörper 44 nach oben, so dass das Wasser aus dem Wasserauslasskanal 422 herausfließt.

Vorzugsweise ist an dem Bodengehäuse 424 eine mit einem Dichtungsende des Schließkörpers 44 korrespondierende Vertiefung 426 vorgesehen. Wenn das Dichtungsende des Schließkörpers 44 in der Vertiefung 426 sitzt sind der Wassereinlasskanal und das Einwegventil geschlossen. Das Einwegventil wird geöffnet, wenn das Wasser nach oben fließt und den Schließkörper öffnet, so dass sich das Dichtungsende aus der Vertiefung herausbewegt. Bei dem vorliegenden Ausführungsbeispiel ist am Dichtungsende des Schließkörpers 44 ein Dichtring aufgesetzt, der eine bessere Abdichtung gewährleistet.

Vorzugsweise sind sowohl die Wasserpumpe 30 als auch das Einwegventil 40 auf einer Vorderseite des Gehäuses 10 befestigt. Auf diese Weise sind die Wasserpumpe und das Einwegventil in dem Gehäuse eingebaut, was eine kompakte Konstruktion und leichte Bedienung ermöglicht.

Vorzugsweise umfasst die erfindungsgemäße Vorrichtung ferner eine Endkappe 50, die auf der Vorderseite des Gehäuses 10 befestigt ist und dazu dient, die Wasserpumpe 30 und das Einwegventil 40 abzudecken.

Vorzugsweise umfasst die erfindungsgemäße Vorrichtung ferner einen Spannbügel 60, um die Wasserpumpe 30 auf das Gehäuse 10 zu pressen.

Vorzugsweise umfasst die erfindungsgemäße Vorrichtung ferner einen Anschluss 70, der dem ersten Wasserweg zugeordnet ist und über eine Wasserleitung 80 an den im WC-Sitz B der intelligenten Toilette angeordneten Wasserweg zum Waschen des menschlichen Körpers anschließbar ist, wobei der Anschluss 70 zwischen dem Gehäuse 10 und der Endkappe 50 eingeklemmt und fixiert ist. Für den Gebrauch kann ein Anschluss an den im WC-Sitz B der intelligenten Toilette angeordneten Wasserweg zum Waschen des menschlichen Körpers daher einfach durch die Wasserleitung 80 realisiert werden, was die Anwendung erleichtert.

Vorzugsweise umfasst die erfindungsgemäße Vorrichtung ferner eine Steuerplatine 90, die mit der Wasserpumpe 30 in Steuerverbindung steht und zwischen dem Gehäuse 10 und der Endkappe 50 angeordnet ist. Die Steuerplatine 90 umfasst einen Wasserpumpen-Startknopf und einen Wasserpumpen-Stoppknopf, wobei in der Endkappe 50 eine Aussparung ausgebildet ist, die dem Wasserpumpen-Startknopf bzw. dem Wasserpumpen-Stoppknopf entspricht. So kann die Wasserpumpe 30 direkt durch Drücken des Wasserpumpen-Startknopfes und des Wasserpumpen-Stoppknopfes angesteuert werden, was eine einfache Bedienung ermöglicht. Die Wasserpumpe 30 kann selbstverständlich per Funkfernbedienung gesteuert werden.

Vorzugsweise liegt die Dichtungsmanschette 20 an der Umfangsfläche des WC-Beckenanschlusses 12 fest an, wobei der Innenring der Dichtungsmanschette 20 eine konische Fläche aufweist. Auf diese Weise ist die Dichtungsmanschette fest mit dem Gehäuse verbunden, und es ist einfacher, die Dichtungsmanschette fest auf die Abflussrohrmündung A01 des WC-Beckens aufzubringen.

Die obigen Ausführungen betreffen lediglich ein bevorzugtes Ausführungsbeispiel der vorliegenden Erfindung, so dass sie den Schutzumfang der vorliegenden Anmeldung nicht einschränken. Äquivalente Änderungen und Modifikationen, die innerhalb der Offenbarung der Beschreibung der vorliegenden Anmeldung vorgenommen werden, fallen gleichermaßen in den Schutzumfang der Anmeldung.

### Bezugszeichenliste

- 10:: Gehäuse
- 12:: WC-Beckenanschluss
- 14:: Wasserzuleitungsanschluss
- 16:: Rückflussanschluss
- 20:: Dichtungsmanschette
- 30:: Wasserpumpe
- 40:: Einwegventil
- 42:: Ventilkörper
- 421:: Wassereinlasskanal
- 422:: Wasserauslasskanal
- 423:: Wasserableitungskanal
- 424:: Bodengehäuse
- 425:: obere Abdeckung
- 426:: Vertiefung
- 44:: Schließkörper
- 46:: elastisches Element
- 50:: Endkappe
- 60:: Spannbügel
- 70:: Anschluss
- 80:: Wasserleitung
- 90:: Steuerplatine
- A:: WC-Becken der intelligenten Toilette
- B:: WC-Sitz der intelligenten Toilette
- A01:: Abflussrohrmündung des WC-Beckens

## Patentansprüche

1. Wasser zirkulierende Versorgungsvorrichtung zur Demonstration der Funktion einer intelligenten Toilette, umfassend ein Gehäuse (10) und eine Dichtungsmanschette (20), wobei auf einer Rückseite des Gehäuses (10) ein WC-Beckenanschluss (12) zum Aufstecken auf eine Abflussrohrmündung (A01) eines WC-Beckens (A) einer intelligenten Toilette vorgesehen ist, wobei die Dichtungsmanschette (20) am Rand des WC-Beckenanschlusses (12) zum Abdichten der Abflussrohrmündung (A01) des WC-Beckens angeordnet ist, wobei am Gehäuse (10) ein Wasserzuleitungsanschluss (14) und ein Rückflussanschluss (16) angeordnet sind, die beide mit dem WC-Beckenanschluss (12) kommunizieren; ferner umfassend eine Wasserpumpe (30) und ein Einwegventil (40), wobei ein Wassereinlass der Wasserpumpe (30) an den Wasserzuleitungsanschluss (14) angeschlossen ist, wobei sich ein Wasserauslass der Wasserpumpe (30) in zwei Wasserwege aufteilt, wobei der erste Wasserweg zum Anschließen an einen Wasserweg zum Waschen des menschlichen Körpers verwendet wird, der in einem WC-Sitz (B) einer intelligenten Toilette angeordnet ist, wobei der zweite Wasserweg über das Einwegventil (40) an den Rückflussanschluss (16) angeschlossen ist, und wobei sich das Einwegventil (40) normalerweise im geschlossenen Zustand befindet; wobei nach dem Einschalten der Wasserpumpe (30) sie das Wasser aus dem WC-Becken (A) der intelligenten Toilette pumpt, wobei, wenn der im WC-Sitz (B) der intelligenten Toilette angeordnete Wasserweg zum Waschen des menschlichen Körpers geöffnet ist, das Wasser durch den ersten Wasserweg in den im WC-Sitz (B) der intelligenten Toilette angeordneten Wasserweg zum Waschen des menschlichen Körpers fließt; und wobei, wenn der im WC-Sitz (B) der intelligenten Toilette angeordnete Wasserweg zum Waschen des menschlichen Körpers geschlossen ist, das Wasser das Einwegventil (40) öffnet und über das Einwegventil (40) durch den Rückflussanschluss (16) zurück in das WC-Becken (A) der intelligenten Toilette fließt.

2. Wasser zirkulierende Versorgungsvorrichtung zur Demonstration der Funktion einer intelligenten Toilette nach Anspruch 1, **dadurch gekennzeichnet, dass** das Einwegventil (40) einen Ventilkörper (42), einen Schließkörper (44) und ein elastisches Element (46) umfasst, wobei der Ventilkörper (42) über einen Wassereinlasskanal (421), einen Wasserauslasskanal (422) und einen Wasserableitungskanal (423) verfügt, und wobei der Schließkörper (44) und das elastische Element (46) derart in dem Ventilkörper (42) angeordnet sind, dass das elastische Element (46) den Schließkörper (44) vorspannt, um den Wassereinlasskanal (421) zu schließen, wobei der Wasserableitungskanal (423) und der Wassereinlasskanal (421) miteinander kommunizieren, wobei der erste Wasserweg vom Wasserauslass der Wasserpumpe (30) durch den Wassereinlasskanal (421) und den Wasserableitungskanal (423) hindurchverläuft und mit dem im WC-Sitz (B) der intelligenten Toilette angeordneten Wasserweg zum Waschen des menschlichen Körpers verbunden ist; und wobei im geöffneten Zustand des Einwegventils (40) der zweite Wasserweg vom Wasserauslass der Wasserpumpe (30) durch den Wassereinlasskanal (421) und den Wasserauslasskanal (422) hindurchverläuft und mit dem Rückflussanschluss (16) verbunden ist.

3. Wasser zirkulierende Versorgungsvorrichtung zur Demonstration der Funktion einer intelligenten Toilette nach Anspruch 2, **dadurch gekennzeichnet, dass** der Ventilkörper (42) ein Bodengehäuse (424) und eine obere Abdeckung (425) aufweist, die das Bodengehäuse (424) von oben abdeckt, wobei der Wassereinlasskanal (421) am unteren Ende des Bodengehäuses (423) angeordnet ist, wobei der Wasserableitungskanal (423) seitlich am Bodengehäuse (424) angeordnet ist, wobei der Wasserauslasskanal (422) an der oberen Abdeckung (425) angeordnet ist, wobei der Schließkörper (44) vertikal bewegbar in dem Bodengehäuse (424) angeordnet ist, und wobei das elastische Element (46) zwischen dem Schließkörper (44) und der oberen Abdeckung (425) gespannt ist.

4. Wasser zirkulierende Versorgungsvorrichtung zur Demonstration der Funktion einer intelligenten Toilette nach Anspruch 3, **dadurch gekennzeichnet, dass** an dem Bodengehäuse (424) eine mit einem Dichtungsende des Schließkörpers (44) korrespondierende Vertiefung (426) vorgesehen ist, wobei, wenn das Dichtungsende des Schließkörpers (44) in der Vertiefung (426) sitzt, der Wassereinlasskanal (421) und das Einwegventil (40) geschlossen ist, und wobei das Einwegventil geöffnet wird, wenn das Wasser nach oben fließt und den Schließkörper (44) öffnet, so dass sich das Dichtungsende aus der Vertiefung (426) herausbewegt.

5. Wasser zirkulierende Versorgungsvorrichtung zur Demonstration der Funktion einer intelligenten Toilette nach einem der Ansprüche 1 bis 4, **dadurch gekennzeichnet, dass** sowohl die Wasserpumpe (30) als auch das Einwegventil (40) auf einer Vorderseite des Gehäuses (10) befestigt sind.

6. Wasser zirkulierende Versorgungsvorrichtung zur Demonstration der Funktion einer intelligenten Toilette nach Anspruch 5, **dadurch gekennzeichnet, dass** sie ferner eine Endkappe (50) umfasst, die an der Vorderseite des Gehäuses (10) befestigt ist und dazu dient, die Wasserpumpe (30) und das Einwegventil (40) abzudecken.

7. Wasser zirkulierende Versorgungsvorrichtung zur Demonstration der Funktion einer intelligenten Toilette nach Anspruch 5, **dadurch gekennzeichnet, dass** sie ferner einen Spannbügel (60) umfasst, um die Wasserpumpe (30) auf das Gehäuse (10) zu pressen.

8. Wasser zirkulierende Versorgungsvorrichtung zur Demonstration der Funktion einer intelligenten Toilette nach Anspruch 6, **dadurch gekennzeichnet, dass** sie ferner einen Anschluss (70) umfasst, der dem ersten Wasserweg zugeordnet ist, wobei der Anschluss (70) über eine Wasserleitung (80) an den im WC-Sitz (B) der intelligenten Toilette angeordneten Wasserweg zum Waschen des menschlichen Körpers anschließbar ist, und wobei der Anschluss (70) zwischen dem Gehäuse (10) und der Endkappe (50) eingeklemmt und fixiert ist.

9. Wasser zirkulierende Versorgungsvorrichtung zur Demonstration der Funktion einer intelligenten Toilette nach Anspruch 6, **dadurch gekennzeichnet, dass** sie ferner eine Steuerplatine (90) umfasst, die mit der Wasserpumpe (30) in Steuerverbindung steht und zwischen dem Gehäuse (10) und der Endkappe (50) angeordnet ist und einen Wasserpumpen-Startknopf und einen Wasserpumpen-Stoppknopf aufweist, wobei in der Endkappe (50) eine Aussparung ausgebildet ist, die dem Wasserpumpen-Startknopf bzw. dem Wasserpumpen-Stoppknopf entspricht.

10. Wasser zirkulierende Versorgungsvorrichtung zur Demonstration der Funktion einer intelligenten Toilette nach Anspruch 1, **dadurch gekennzeichnet, dass** die Dichtungsmanschette (20) eng an der Umfangsfläche des WC-Beckenanschlusses (12) anliegt, wobei der Innenring der Dichtungsmanschette (20) eine konische Fläche aufweist.

## Claims

1. Water-circulating supply device for demonstrating the function of a smart toilet, comprising a housing (10) and a sealing sleeve (20), wherein a toilet bowl connection (12) for plugging onto a drain pipe mouth (A01) of a toilet bowl (A) of a smart toilet is provided on a rear side of the housing (10), wherein the sealing sleeve (20) is arranged on the rim of the toilet bowl connection (12) to seal off the drain pipe mouth (A01) of the toilet bowl, wherein a water supply connection (14) and a return flow connection (16) are arranged on the housing (10), both communicating with the toilet bowl connection (12); further comprising a water pump (30) and a one-way valve (40), wherein a water inlet of the water pump (30) is connected to the water supply connection (14), wherein a water outlet of the water pump (30) is divided into two waterways, wherein the first waterway is used to connect to a waterway to wash the human body which is arranged in a toilet seat (B) of a smart toilet, wherein the second waterway is connected to the return flow connection (16) via the one-way valve (40), and wherein the one-way valve (40) is normally closed; wherein, after the water pump (30) has been switched on, it pumps the water out of the toilet bowl (A) of the smart toilet, wherein, when the waterway arranged in the toilet seat (B) of the smart toilet to wash the human body is opened, the water flows through the first waterway into the waterway arranged in the toilet seat (B) of the smart toilet to wash the human body; and wherein, when the waterway arranged in the toilet seat (B) of the smart toilet to wash the human body is closed, the water opens the one-way valve (40) and flows via the one-way valve (40) and through the return flow connection (16) back into the toilet bowl (A) of the smart toilet.

2. Water-circulating supply device for demonstrating the function of a smart toilet according to Claim 1, **characterized in that** the one-way valve (40) comprises a valve body (42), a closing body (44) and an elastic element (46), wherein the valve body (42) has a water inlet channel (421), a water outlet channel (422) and a water drain channel (423), and wherein the closing body (44) and the elastic element (46) are arranged in the valve body (42) in such a way that the elastic element (46) preloads the closing body (44) in order to close the water inlet channel (421), wherein the water drain channel (423) and the water inlet channel (421) communicate with each other, wherein the first waterway extends from the water outlet of the water pump (30) through the water inlet channel (421) and the water drain channel (423) and is connected to the waterway arranged in the toilet seat (B) of the smart toilet to wash the human body; and wherein, when the one-way valve (40) is open, the second waterway extends from the water outlet of the water pump (30) through the water inlet channel (421) and the water outlet channel (422) and is connected to the return flow connection (16).

3. Water-circulating supply device for demonstrating the function of a smart toilet according to Claim 2, **characterized in that** the valve body (42) has a bottom housing (424) and a top cover (425) which covers the bottom housing (424) from above, wherein the water inlet channel (421) is arranged at the lower end of the bottom housing (423), wherein the water drain channel (423) is arranged laterally on the bottom housing (424), wherein the water outlet channel (422) is arranged on the top cover (425), wherein the closing body (44) is arranged in the bottom housing (424) such that it can move vertically, and wherein the elastic element (46) is clamped between the closing body (44) and the top cover (425) .

4. Water-circulating supply device for demonstrating the function of a smart toilet according to Claim 3, **characterized in that** a recess (426) corresponding to a sealing end of the closing body (44) is provided on the bottom housing (424), wherein, when the sealing end of the closing body (44) is seated in the recess (426), the water inlet channel (421) and the one-way valve (40) are closed, and wherein the one-way valve is opened when the water flows upwards and opens the closing body (44), so that the sealing end moves out of the recess (426).

5. Water-circulating supply device for demonstrating the function of a smart toilet according to one of Claims 1 to 4, **characterized in that** both the water pump (30) and the one-way valve (40) are fixed to a front side of the housing (10).

6. Water-circulating supply device for demonstrating the function of a smart toilet according to Claim 5, **characterized in that** it further comprises an end cap (50), which is fixed to the front side of the housing (10) and is used to cover the water pump (30) and the one-way valve (40).

7. Water-circulating supply device for demonstrating the function of a smart toilet according to Claim 5, **characterized in that** it further comprises a clamping clip (60) in order to press the water pump (30) onto the housing (10).

8. Water-circulating supply device for demonstrating the function of a smart toilet according to Claim 6, **characterized in that** it further comprises a connector (70) which is assigned to the first waterway, wherein the connector (70) can be connected via a water line (80) to the waterway arranged in the toilet seat (B) of the smart toilet to wash the human body, and wherein the connector (70) is clamped in and fixed between the housing (10) and the end cap (50).

9. Water-circulating supply device for demonstrating the function of a smart toilet according to Claim 6, **characterized in that** it further comprises a control circuit board (90), which has a control connection to the water pump (30) and is arranged between the housing (10) and the end cap (50) and has a water pump start pushbutton and a water pump stop pushbutton, wherein a cut-out which corresponds to the water pump start pushbutton and the water pump stop pushbutton is formed in the end cap (50) .

10. Water-circulating supply device for demonstrating the function of a smart toilet according to Claim 1, **characterized in that** the sealing sleeve (20) bears closely on the circumferential surface of the toilet bowl connection (12), wherein the inner ring of the sealing sleeve (20) has a conical surface.

## Revendications

1. Dispositif d'alimentation à circulation d'eau destiné à la démonstration de la fonction des toilettes intelligentes, comprenant un boîtier (10) et une garniture d'étanchéité (20), dans lequel, sur une face arrière du boîtier (10), un raccordement de cuvette de WC (12) est prévu pour être emmanché sur un orifice de tuyau d'évacuation (A01) d'une cuvette de WC (A) des toilettes intelligentes, dans lequel la garniture d'étanchéité (20) est disposée au bord du raccordement de cuvette de WC (12) pour rendre étanche l'orifice de tuyau d'évacuation (A01) de la cuvette de WC, dans lequel, sur le boîtier (10), un raccordement de conduite d'alimentation en eau (14) et un raccordement de retour (16) sont disposés qui communiquent tous les deux avec le raccordement de cuvette de WC (12) ; comprenant en outre une pompe à eau (30) et un clapet antiretour (40), dans lequel une entrée d'eau de la pompe à eau (30) est raccordée au raccordement d'alimentation en eau (14), dans lequel une sortie d'eau de la pompe à eau (30) se divise en deux trajets d'eau, dans lequel le premier trajet d'eau est utilisé pour le raccordement à un trajet d'eau destiné au lavage du corps humain et qui est disposé sur un siège de WC (B) des toilettes intelligentes, dans lequel le deuxième trajet d'eau est raccordé par l'intermédiaire du clapet antiretour (40) au raccordement de retour (16), et dans lequel le clapet antiretour (40) se trouve normalement à l'état fermé ; dans lequel, après la mise en marche de la pompe à eau (30), celle-ci pompe l'eau de la cuvette de WC (A) des toilettes intelligentes, dans lequel, lorsque le trajet d'eau disposé dans le siège de WC (B) des toilettes intelligentes et destiné au lavage du corps humain est ouvert, l'eau passe par le premier trajet d'eau dans le trajet d'eau disposé dans le siège de WC (B) des toilettes intelligentes et destiné au lavage du corps humain ; et dans lequel, lorsque le trajet d'eau disposé dans le siège de WC (B) des toilettes intelligentes et destiné au lavage du corps humain est fermé, l'eau ouvre le clapet antiretour (40) et revient dans la cuvette de WC (A) des toilettes intelligentes par l'intermédiaire du clapet antiretour (40) à travers le raccordement de retour (16).

2. Dispositif d'alimentation à circulation d'eau destiné à la démonstration de la fonction des toilettes intelligentes selon la revendication 1, **caractérisé en ce que** le clapet antiretour (40) comprend un corps de clapet (42), un corps de fermeture (44) et un élément élastique (46), dans lequel le corps de clapet (42) dispose d'un canal d'entrée d'eau (421), d'un canal de sortie d'eau (422) et d'un canal de vidange d'eau (423), et dans lequel le corps de fermeture (44) et l'élément élastique (46) sont disposés dans le corps de clapet (42) de telle sorte que l'élément élastique (46) précontraint le corps de fermeture (44) pour fermer le canal d'entrée d'eau (421), dans lequel le canal de vidange d'eau (423) et le canal d'entrée d'eau (421) communiquent ensemble, dans lequel le premier trajet d'eau s'étend de la sortie d'eau de la pompe à eau (30) à travers le canal d'entrée d'eau (421) et le canal de vidange d'eau (423) et est relié au trajet d'eau disposé dans le siège de WC (B) des toilettes intelligentes et destiné au lavage du corps humain ; et dans lequel, à l'état ouvert du clapet antiretour (40), le deuxième trajet d'eau s'étend de la sortie d'eau de la pompe à eau (30) à travers le canal d'entrée d'eau (421) et le canal de sortie d'eau (422) et est relié au raccordement de retour (16).

3. Dispositif d'alimentation à circulation d'eau destiné à la démonstration de la fonction des toilettes intelligentes selon la revendication 2, **caractérisé en ce que** le corps de clapet (42) présente un boîtier de fond (424) et un recouvrement supérieur (425) qui recouvre le boîtier de fond (424) par le haut, dans lequel le canal d'entrée d'eau (421) est disposé à l'extrémité inférieure du boîtier de fond (423), dans lequel le canal de vidange d'eau (423) est disposé latéralement sur le boîtier de fond (424), dans lequel le canal de sortie d'eau (422) est disposé sur le recouvrement supérieur (425), dans lequel le corps de fermeture (44) est disposé dans le boîtier de fond (424) de manière verticalement mobile, et dans lequel l'élément élastique (46) est contraint entre le corps de fermeture (44) et le recouvrement supérieur (425).

4. Dispositif d'alimentation à circulation d'eau destiné à la démonstration de la fonction des toilettes intelligentes selon la revendication 3, **caractérisé en ce que** sur le boîtier de fond (424), un creux (426) correspondant à une extrémité d'étanchéité du corps de fermeture (44) est prévu, dans lequel, lorsque l'extrémité d'étanchéité du corps de fermeture (44) est située dans le creux (426), le canal d'entrée d'eau (421) et le clapet antiretour (40) sont fermés, et dans lequel le clapet antiretour est ouvert lorsque l'eau coule vers le haut et ouvre le corps de fermeture (44) de sorte que l'extrémité d'étanchéité quitte le creux (426) .

5. Dispositif d'alimentation à circulation d'eau destiné à la démonstration de la fonction des toilettes intelligentes selon l'une quelconque des revendications 1 à 4, **caractérisé en ce qu'**à la fois la pompe à eau (30) et le clapet antiretour (40) sont fixés sur une face avant du boîtier (10).

6. Dispositif d'alimentation à circulation d'eau destiné à la démonstration de la fonction des toilettes intelligentes selon la revendication 5, **caractérisé en ce qu'**il comprend en outre un embout (50) qui est fixé à la face avant du boîtier (10) et sert à recouvrir la pompe à eau (30) et le clapet antiretour (40).

7. Dispositif d'alimentation à circulation d'eau destiné à la démonstration de la fonction des toilettes intelligentes selon la revendication 5, **caractérisé en ce qu'**il comprend en outre un étrier de serrage (60) pour presser la pompe à eau (30) contre le boîtier (10) .

8. Dispositif d'alimentation à circulation d'eau destiné à la démonstration de la fonction des toilettes intelligentes selon la revendication 6, **caractérisé en ce qu'**il comprend en outre un raccordement (70) qui est associé au premier trajet d'eau, dans lequel le raccordement (70) peut être raccordé par l'intermédiaire d'une conduite d'eau (80) au trajet d'eau disposé dans le siège de WC (B) des toilettes intelligentes et destiné au lavage du corps humain, et dans lequel le raccordement (70) est serré et fixé entre le boîtier (10) et l'embout (50).

9. Dispositif d'alimentation à circulation d'eau destiné à la démonstration de la fonction des toilettes intelligentes selon la revendication 6, **caractérisé en ce qu'**il comprend en outre une platine de commande (90) qui est en communication de commande avec la pompe à eau (30) et est disposée entre le boîtier (10) et l'embout (50), et présente un bouton marche de la pompe à eau et un bouton arrêt de la pompe à eau, dans lequel dans l'embout (50) est réalisé un évidement qui correspond au bouton marche de la pompe à eau ou au bouton arrêt de la pompe à eau.

10. Dispositif d'alimentation à circulation d'eau destiné à la démonstration de la fonction des toilettes intelligentes selon la revendication 1, **caractérisé en ce que** la garniture d'étanchéité (20) est étroitement adjacente à la surface circonférentielle du raccordement de cuvette de WC (12), dans lequel la bague intérieure de la garniture d'étanchéité (20) présente une surface conique.
